# FASCICULE DE BREVET EUROPEEN

(11) **EP 0 434 533 B1**
(45) Date de publication et mention de la délivrance du brevet: **15.09.1993**
(21) Numéro de dépôt: 90403620.9
(22) Date de dépôt: 17.12.1990
(51) Int. Cl.: B24B 19/12, B24B 21/18

(54) **Machine de superfinition pour des arbres, notamment des arbres à cames**
Maschine zum Supfinieren von Wellen, insbesondere Nockenwellen
Machine for the superfinishing of shafts, particularly camshafts

(30) Priorité: 19.12.1989 FR 8916826
(43) Date de publication de la demande: 26.06.1991
(73) Titulaire: SOCIETE PROCEDES MACHINES SPECIALES S.P.M.S., 91031 Evry Cédex (FR)
(72) Inventeur: Pineau, Jean-Claude, F-77960 Chailly-en-Bière (FR)
(74) Mandataire: Casalonga, Axel

(56) Documents cités:
- DE-A- 1 950 839
- FR-A- 1 076 581
- FR-A- 2 595 970
- GB-A- 2 073 068
- GB-A- 2 073 069

## Description

La présente invention se rapporte à un machine d'usinage de superfinition par abrasif des portées d'arbres, notamment des cames ou des cames et des tourillons d'un arbre à cames, l'arbre étant pris entre pointes et animé d'un mouvement de rotation autour de 50h axe pendant l'usinage, cette machine comprenant une pluralité de bras montés sur un même support de manière à pouvoir pivoter dans des plans parallèles perpendiculaires à l'axe de l'arbre à usiner, les bras étant réparties en deux groupes de part et d'autre de l'arbre de manière à pouvoir pivoter autour de deux axes parallèles espacés, chaque bras comportant un moyen de manoeuvre et de pression pour appliquer un abrasif avec une pression prédéterminée contre une des portées à usiner de l'arbre.

Jusqu'à présent, le toilage simultané de plusieurs portées d'un même arbre peut être effectué sur dais machines comprenant, pour chaque portée à usiner, deux bras opposés pivotant en opposition sous l'action d'un moyen de manoeuvre commun tel qu'un vérin, chacun desdits deux bras portant au moins un moyen d'application de bande abrasive de manière que lors du serrage des deux bras sous l'action du moyen de manoeuvre, les moyens d'application appuient une bande abrasive depuis deux côtés opposés contre la portée à usiner.

Les principaux inconvénients de ces machines connues résident dans la structure compliquée et dans l'encombrement important des ensembles de bras, de sorte qu'il est impossible, sur de telles machines, d'usiner simultanément, sur un même arbre, des portées relativement rapprochées. Par conséquent chaque arbre doit subir au moins deux usinages successifs, concernant chacun une partie seulement des portées, sur au moins deux machines successives.

La même structure générale avec des paires de bras opposés pour appliquer un abrasif depuis deux côtés opposés contre une même portée d'un arbre à cames se retrouve sur les machines de superfinition par pierrage en deux étapes selon les documents GB-A-2 073 068 et GB-A-2 073 069.

Par ailleurs, sur les machines d'usinage par toilage par bandes abrasives, par exemple la machine de superfinition des cames d'arbres à cames selon le document DE-A-1 950 839, les bandes abrasives sont généralement avancées pas-à-pas, les bandes étant immobiles pendant l'usinage proprement dit.

De plus, sur ces machines connues, la mise en place de bandes abrasives est relativement longue et compliquée et les trajets suivis par les bandes sont relativement longs, ce qui entraîne la perte d'une longueur relativement importante de bande abrasive au début et à la fin de chaque bobine de bande abrasive.

La présente invention a pour objet une machine d'usinage de superfinition par toilage de structure simple et compacte, permettant l'usinage simultané de plusieurs portées même très rapprochées sur un même arbre. L'invention a également pour objet une machine d'usinage de superfinition par toilage avec déroulement continu des bandes abrasives en cours d'usinage. L'invention a par ailleurs pour objet une machine d'usinage de superfinition par toilage permettant un remplacement simple et rapide des bandes abrasives et de supprimer les pertes de bande lors du changement des bandes abrasives.

Telle que revendiquée, la machine d'usinage de superfinition par abrasif des portée d'un arbre, notamment des cames ou des cames ou des tourillons d'un arbre à cames, l'arbre étant pris entre pointes et animé d'un mouvement de rotation autour de leur axe pendant l'usinage, comprend une pluralité de bras montés sur un même support de manière à pouvoir pivoter dans des plans parallèles perpendiculaires à l'axe de l'arbre à cames à usiner. Les bras sont répartis en deux groupes de part et d'autre de l'arbre à cames de manière à pouvoir pivoter autour de deux axes parallèle espacés. Chaque bras comporte un moyen de manoeuvre et de pression pour appliquer un abrasif avec une pression prédéterminée contre une des portées à usiner de l'arbre. Selon l'invention, une bande abrasive déroulée d'un bobine débitrice de bande neuve et réenroulée sur une bobine réceptrice de bande usée est associée à chacun desdits bras. Chacun desdits bras comporte un moyen d'application de bande abrasive contre la portée à usiner. La machine comporte des moyens communs pour l'entraînement en continu, pendant l'usinage, de toutes les bobines réceptrices des bandes abrasives.

Suivant un mode de réalisation, chaque bras est équipé de moyens pour la réception amovible d'une cassette amovible contenant une bobine débitrice et une bobine réceptrice de bande abrasive et comprenant un rouleau d'application de cette bande contre la portée à usiner, ainsi que des moyens de couplage de bobine réceptrice de la cassette avec lesdits moyens d'entraînement communs.

Lesdits moyens de couplage peuvent comprendre un bout d'arbre monté en rotation dans ledit bras et portant d'un côté du bras des éléments de couplage avec la bobine réceptrice de la cassette et de l'autre côté du bras une roue ou poulie reliée par une courroie ou transmission analogue à une roue ou poulie d'un arbre d'entraînement commun pour les bobines réceptrices de cassettes de tous les bras, cet arbre servant d'axe de pivotement pour tous les bras se trouvant d'un côté de l'arbre à usiner.

Les bras étant répartis sur deux axes de pivotement disposés des deux côtés de l'arbre à usiner, les deux axes de pivotement sont constitués par deux arbres d'entraînement reliés entre eux par une transmission à courroie ou analogue.

Au lieu d'être prévu pour recevoir une cassette de bande amovible abrasive, chaque bras peut également être équipé simplement d'un rouleau d'application de bande abrasive, auquel cas les bandes abrasives sont retirées de bobines débitrices non entraînées, montées sur un axe commun, et sont réenroulées sur des bobines réceptrices entraînées montées sur un arbre d'entraînement commun aux bobines des bandes abrasives pour tous les bras de la machine.

Suivant le mode de réalisation préféré, les bras sont répartis de part et d'autre de l'arbre à usiner de telle manière que les moyens d'application de bande abrasive destinés à l'usinage des portées successives de l'arbre soient appuyés en alternance depuis les côtés opposés de l'arbre contre les portées à usiner. Cette disposition assure une flexion minimale de l'arbre en cours d'usinage.

Les bras peuvent être avantageusement montés pivotants autour des deux axes de manière que chaque fois deux bras pivotent dans un même plan passant entre deux portées successives à usiner, les moyens d'application de bande abrasive étant disposés sur les côtés opposés desdits bras.

En se référant aux dessins schématiques annexés, on va décrire ci-après pous en détail deux modes de réalisation illustratifs et non limitatifs d'une machine conforme à l'invention; sur ces dessins :
la figure 1 représente une machine de superfinition par toilage conforme à l'invention, en coupe suivant I-I de la figure 2;
la figure 2 est une coupe suivant II-II de la figure 1 de cette même machine;
la figure 3 représente un autre mode de réalisation d'une machine de superfinition par toilage conforme à l'invention, en coupe suivant III-III de la figure 4;
la figure 4 est une coupe suivant IV-IV de la figure 3.

Selon les figures 1 et 2, une machine de superfinition par toilage pour l'usinage simultané de toutes les cames d'arbres à cames comprend une poupée 1 et une contrepointe 2 permettant de prendre un arbre à cames 3 entre pointes en position horizontale, des moyens non représentés étant prévus par ailleurs pour entraîner l'arbre à cames 3 en rotation autour de son axe. La poupée 1 et la contrepointe 2 sont par ailleurs animés d'un mouvement oscillatoire de va-et-vient suivant leur axe, comme cela est bien connu pour le toilage.

Au-dessus de l'arbre à cames 3 comportant huit cames 4a et 4h dans l'exemple représenté est installé un ensemble de toilage 5 monté en position fixe sur un bâti de machine 6.

L'ensemble de toilage 5 comprend, comme le montre la figure 2, deux flasques 7 verticaux, parallèles, espacés, entre lesquels huit bras 8a à 8h soit montés pivotants autour de deux axes 9a et 9b horizontaux s'étendant, comme le montre la figure 1, dans un même plan horizontal situé au-dessus de l'axe de la poupée 1 et de la contrepointe 2, parallèlement à cet axe, en position symétrique de part et d'autre d'un plan vertical passant par ledit axe. Les deux axes 9a et 9b sont constitués par deux arbres dont les deux extrémités sont montées en rotation dans les flasques 7.

Il est à noter que les bras 8a à 8h sont répartis sur les deux arbres 9a et 9b de telle manière que quatre bras 8a, 8c, 8e et 8g se trouvent sur l'arbre 9a et les quatre autres bras 8b, 8d, 8f et 8h sur l'arbre 9b, de telle manière que les bras soient opposés par paires de bras 8a/8b, 8c/8d, 8e/8f et 8g/8h pivotant dans des plans parallèles.

Dans la mesure où les différents bras 8a à 8h sont identiques on va décrire par la suite les bras, leur fonction et les éléments qui y sont associés en considérant un seul bras référencé 8.

Le bras 8 porte, à son extrémité inférieure, une cassette 10 contenant une bande abrasive 11 pouvant être dévidée d'une bobine débitrice 12 pour être réenroulée sur une bobine réceptrice 13 après passage sur un rouleau d'application 14 à l'endroit duquel la bande abrasive est exposée vers l'extérieur de la cassette 10. Cette dernière est disposée d'un côté du bras 8 de telle manière que le rouleau d'application 14 se trouve à la hauteur de l'arbre à cames 3 et soit tourné vers ce dernier. La cassette 10 est reliée de façon ammovible au bras 8 par des moyens non représentés, comparables à ceux bien connus pour le maintien de cassettes dans d'autres applications.

En vue de l'entraînement en rotation de la bobine réceptrice 13 de la cassette 10, le bras 8 porte, comme le montre la figure 2, un bout d'arbre 15 monté en rotation dans le bras 8 et portant d'un côté du bras 8 des moyens d'accouplement non représentés pour la bobine réceptrice 15 de la cassette 10 et de l'autre côté du bras 8 une poulie 16. La poulie 16 est reliée par une courroie 17 à une poulie 18 fixée sur l'arbre 9 autour duquel le bras 8 est monté pivotant.

Les deux arbres 9a et 9b portent par ailleurs chacun une poulie 19 en vue de leur couplage par une courroie de transmission 20.

Un motoréducteur 21 fixé sur l'un des flasques 7 et couplé avec l'arbre 9b assure ainsi l'entraînement en rotation, par l'intermédiaire des transmissions à courroie 20 et 17, des bobines réceptrices 15 des cassettes 10 de tous les bras 8 et par conséquent des bandes abrasives 11 contenues dans les cassettes 10.

Le mouvement de pivotement des bras 8 en vue de l'application des bandes abrasives 11 des cassettes 10 contre les cames 4 de l'arbre 3, dans la position indiquée en trait plein sur la figure 1, et en vue de leur écartement de l'arbre 3, comme indiqué en trait mixte sur la figure 1, est assuré pour chaque bras 8 par un vérin 22 à double effet, à pression d'alimentation contrôlée.

Les figures 3 et 4 illustrent un autre mode de réalisation d'une machine de superfinition conforme à l'invention qui, tout en ayant la même structure générale que la machine suivant les figures 1 et 2, diffère de cette dernière par le fait que les bandes abrasives 11 ne sont pas présentées dans des cassettes fixées de façon amovible au bras; les bandes abrasives 11 destinées à l'usinage des différentes cames 4a à 4h de l'arbre à came 3 sont ici retirées de bobines débitrices 23a à 23h montées sur un axe commun 24 et sont réenroulées sur des bobines réceptrices 25a à 25h montées sur un arbre commun 26 entraîné en rotation par un motoréducteur 27. Chaque bras 8a à 8g commandé par son vérin 22 porte à son extrémité inférieure un outil d'application 28a à 28g comprenant des poulies de guidage pour la bande 11 et un rouleau d'application 29 pour appuyer la bande abrasive 11 contre la came 4 concernée de l'arbre 3.

Etant donné que l'entraînement des bandes abrasives 11 s'effectue par les bobines réceptrices 25 séparées des bras 8, les axes de pivotement 9a, 9b des bras 8 ne sont pas des arbres d'entraînement et les transmissions à courroie 17, 20 suivant les figures 1 et 2 sont supprimées.

Il va de soi que les deux modes de réalisation représentés et décrits n'ont été donnés qu'à titre d'exemples illustratifs et non limitatifs et que de nombreuses modifications et variantes sont possibles dans le cadre de l'invention.

Ainsi, les bras pivotants 8 dont le nombre correspond au nombre de cames 4 à usiner simultanément pourraient être répartis différemment sur les deux axes de pivotement 9a et 9b voire pourraient même être tous disposés sur un seul axe. Cependant, le mode de montage représenté et décrit avec des bras 8 montés pivotants sur deux axes 9a, 9b de telle manière que les rouleaux d'application de bande abrasive destinés à l'usinage des cames successives soient appuyés en alternance depuis les côtés opposés de l'arbre contre les cames à usiner présente l'avantage d'éviter une flexion de l'arbre tel qu'elle pourrait se produire en cas de répartition différente des bras sur les deux axes et surtout en cas de montage de tous les bras sur un même axe, c'est-à-dire de l'appui de tous les rouleaux d'application de bande abrasive depuis le même côté contre l'arbre à usiner.

L'utilisation d'un moyen de manoeuvre à force préétablie pour chaque bras permet à chaque bras de suivre parfaitement le profil de la came à usiner en appliquant la bande abrasive toujours avec la même pression contre la came. Bien entendu, il serait possible d'utiliser à cet effet des moyens autres que des vérins par exemple des systèmes mécaniques à ressort, mais les vérins à pression d'alimentation contrôlée représentent une solution particulièrement avantageuse.

La machine conforme à l'invention peut également être utilisée, non seulement pour la superfinition simultanée des cames d'un arbre à cames, mais également par exemple pour la superfinition simultanée de plusieurs portées sur d'autres arbres, par exemple des arbres de boîte de vitesse. Cependant, c'est plus particulièrement la superfinition simultanée de plusieurs portées excentrées et/ou non circulaires sur un même arbre qui constituait jusqu'à présent un problème difficile, voire impossible à résoudre, notamment lorsque ces portées sont très rapprochées comme c'est le cas sur les arbres à cames.

## Revendications

1. Machine d'usinage de superfinition par abrasif des portées d'un arbre, notamment des cames (4) ou des cames et des tourillons d'un arbre à cames (3) l'arbre étant pris entre pointes (1,2) et animé d'un mouvement de rotation autour de son axe pendant l'usinage, cette machine comprenant une pluralité de bras (8) montés sur un même support (7) de manière à pouvoir pivoter dans des plans parallèles perpendiculaires à l'axe de l'arbre à usiner, les bras (8) étant répartis en deux groupes (8a, 8c, 8e, 8g ; 8b, 8d, 8f, 8h) de part et d'autre de l'arbre de manière à pouvoir pivoter autour de deux axe (9a, 9b) parallèle espacés, chaque bras comportant un moyen de manoeuvre et de pression (22) pour appliquer un abrasif (11) avec une pression prédéterminée contre une des portées à usiner de l'arbre, caractérisée par le fait qu'une bande abrasive (11) déroulée d'une bobine débitrice de bande neuve (12, 23) et réenroulée sur une bobine réceptrice de bande usée (13, 25) est associée à chacun desdits bras (8), que chacun desdits bras comporte un moyen (14, 29) d'application de bande abrasive contre la portée (4) à usiner et que la machine comporte des moyens communs pour l'entraînement en continu, pendant l'usinage, de toutes les bobines réceptrice (13, 25) des bandes abrasives (11).

2. Machine suivant la revendication 7, caractérisée par le fait que chaque bras (8) est équipé de moyens pour la réception amovible d'une cassette amovible (10) comprenant une bobine débitrice (12) et une bobine réceptrice (13) de bande abasive, un rouleau (14) d'application de cette bande contre la portée à usiner, ainsi que des moyens de couplage de la bobine réceptrice de la cassette avec lesdits moyens d'entraînement.

3. Machine suivant la revendication 2, caractérisée par le fait que lesdits moyens de couplage comprennent un bout d'arbre (15) monté en rotation sur ledit bras (8) et portant d'un côté du bras des éléments d'accouplement avec la bobine réceptrice (13) de la cassette et de l'autre côté du bras une roue ou poulie (16) reliée par une courroie ou transmission analogue (17) à une roue ou poulie (18) d'un arbre d'entraînement commun (9) pour les bobines réceptrices des cassettes de tous les bras, cet arbre servant d'axe de pivotement pour tous les bras (8) se trouvant d'un côté de l'arbre à usiner.

4. Machine suivant l'une quelconque des revendications précédentes, caractérisée par le fait que les deux axes de pivotement (9a, 9b) des deux groupes de bras (8) sont constitués par deux arbres d'entraînement reliés entre eux par une transmission à courroie ou analogue (19, 20).

5. Machine suivant la revendication 1, caractérisée par le fait que chaque bras (8) est équipé d'un rouleau (29) d'application de bande abrasive et que les bandes abrasives (11) associées à tous les bras sont retirées de bobines débitrices (23) non entraînées, montées sur un axe (24) commun, et sont réenroulées sur des bobines réceptrices (25) entraînées, montées sur un arbre d'entraînement (26) commun aux bobines réceptrices des bandes abrasives pour tous les bras de la machine.

6. Machine suivant l'une quelconque des revendications précédentes, caractérisée par le fait que les bras (8) sont répartis de part et d'autre de l'arbre (3) à usiner de manière que les moyens (14, 29) d'application des bandes abrasives destinées à l'usinage des portées successives (4) de l'arbre soient appuyés en alternance depuis les côtés opposés de l'arbre contre les portées à usiner.

7. Machine suivant la revendication 6, caractérisée par le fait que les bras (8) sont montés pivotants autour desdits deux axes (9a, 9b) de manière que chaque fois deux bras (8a, 8b; 8c, 8d; 8e, 8f; 8g, 8h) pivotent dans un même plan passant entre deux portées successives à usiner, les moyens (14, 29) d'application de bandes abrasives étant disposée sur les côtés opposés desdits deux bras.

## Patentansprüche

1. Bearbeitungsmaschine zum Supfinieren der Laufflächen einer Welle durch Schleifen, insbesondere der Nocken (4) oder der Nocken und Lagerzapfen einer Nockenwelle, wobei die Welle während der Bearbeitung zwischen Spitzen (1, 2) gefaßt und mit einer Drehbewegung um ihre Achse beaufschlagt wird,
mit mehreren Armen (8), die auf demselben Träger (7) so montiert sind, daß sie in zur Achse der zu bearbeitenden Welle senkrechten parallelen Ebenen verschwenkbar sind, und die (8) in zwei Gruppen (8a, 8c, 8e, 8g; 8b, 8d, 8f, 8h) unterteilt sind, die zu beiden Seiten der Welle so angeordnet sind, daß sie um zwei im Abstand voneinander angeordnete parallele Wellen (9a, 9b) verschwenkbar sind, wobei jeder Arm ein Betätigungs- und Andruckmittel (22) aufweist, um ein Schleifmittel (11) mit einem vorbestimmten Druck gegen eine der zu bearbeitenden Laufflächen der Welle anzudrücken,
**dadurch gekennzeichnet,**
daß jedem der genannten Arme (8) ein Schleifband (11) zugeordnet ist, das von einer Vorratsspule (12, 23) für neues Band abgewickelt und auf eine Aufwickelspule (13, 25) für gebrauchtes Band aufgewickelt wird,
daß jeder Arm (8) ein Andruckmittel (14, 29) zum Andrücken von Schleifband gegen die zu bearbeitenden Lauffläche (4) aufweist
und daß die Maschine gemeinsame Antriebsmittel für den kontinuierlichen Antrieb aller Aufwickelspulen (13, 25) für die Schleifbänder während der Bearbeitung umfaßt.

2. Bearbeitungsmaschine nach Anspruch 1, dadurch gekennzeichnet, daß jeder Arm (8) mit Mitteln für die lösbare Aufnahme einer abnehmbaren Kassette (10) ausgestattet ist, die eine Vorratsspule (12) und eine Aufwickelspule (13) für Schleifband, eine Rolle (14) zum Andrücken des Schleifbands gegen die zu bearbeitende Lauffläche sowie Kupplungsmittel zum Kuppeln der Aufwickelspule der Kassette mit den genannten Antriebsmitteln enthält.

3. Bearbeitungsmaschine nach Anspruch 2, dadurch gekennzeichnet, daß die Kupplungsmittel einen Wellenzapfen (15) umfassen, der drehbar an dem Arn (8) gelagert ist und auf einer Seite des Arms Kupplungselemente für die Kupplung mit der Aufwickelspule (13) der Kassette und auf der anderen Seite des Arms ein Rad oder eine Riemenscheibe (16) aufweist, das bzw. die durch einen Riemen (17) oder ein analoges Transmissionsmittel mit einem Rad oder einer Riemenscheibe (18) einer für die Aufwickelspulen der Kassetten aller Arme gemeinsamen Antriebswelle (9) verbunden ist, die als Schwenkachse für alle Arme (8) dient, die sich auf einer Seite der zu bearbeitenden Welle befinden.

4. Bearbeitungsmaschine nach einem der vorhergehenden Ansprüche, dadurch gekennzeichnet, daß die beiden Schwenkachsen (9a, 9b) der beiden Gruppen von Armen (8) aus zwei Antriebswellen bestehen, die durch eine Riemen- oder eine analoge Transmission (19, 20) miteinander verbunden sind.

5. Bearbeitungsmaschine nach Anspruch 1, dadurch gekennzeichnet, daß jeder Arm (8) mit einer Schleifband-Andruckrolle (29) ausgestattet ist und daß alle den einzelnen Armen zugeordneten Schleifbänder (11) von auf einer gemeinsamen Achse montierten, nicht angetriebenen Vorratsspulen (24) abgezogen und auf angetriebene Aufwickelspulen (25) aufgewickelt werden, die auf einer den Schleifband-Aufwickelspulen für alle Arme der Maschine gemeinsamen Antriebswelle (26) montiert sind.

6. Bearbeitungsmaschine nach einem der vorhergehenden Ansprüche, dadurch gekennzeichnet, daß die Arme (8) zu beiden Seiten der zu bearbeitenden Welle (3) so verteilt sind, daß die Andruckmittel (14, 29) zum Andrücken der zum Bearbeiten der aufeinanderfolgenden Laufflächen (4) der Welle bestimmten Schleifbänder von den entgegengesetzten Seiten der Welle aus abwechselnd gegen die zu bearbeitenden Laufflächen gedrückt werden.

7. Bearbeitungsmaschine nach Anspruch 7, dadurch gekennzeichnet, daß die Arme (8) um die genannten beiden Achsen (9a, 9b) derart schwenkbar montiert sind, daß jedesmal zwei Arme (8a, 8c, 8e, 8g; 8b, 8d, 8f, 8h) in ein und derselben Ebene verschwenkt werden, die durch zwei aufeinanderfolgende zu bearbeitende Laufflächen verläuft, wobei die Andruckmittel (14, 29) zum Andrücken der Schleifbänder auf den entgegengesetzten Seiten der beiden Arme angeordnet sind.

## Claims

1. Superfinishing Machine, using abrasive material, to machine the journals of a shaft and more specifically the camlobes (4) or all the camlobes and journals of a camshaft (3), with the camshaft being held between centres (1, 2) and made to rotate around its axis during the machining process, the machine incorporating a plurality of arms (8) mounted on the same carriage (7), so that they can be made to pivot in parallel planes, these being perpendicular to the axis of rotation of the component, the arms (8) being divided into two groups (8a, 8c, 8e, 8g, 8b, 8d, 8f, 8h) located on either side of the workpiece, in such a way that they can be made to pivot around two adequately spaced pivot shafts (9a, 9b), each arm being provided with a mechanism (22), ensuring movement and pressure, in order to apply an abrasive material (11) with a predetermined load against one of the shaft journals which is to be machined, whereby an abrasive tape (11), which is unwound from a new tape feeding spool (12, 23) and rewound onto a used tape receiving spool (13, 25), is associated with each of the said arms (8), that each of the said arms is provided with a means (14, 29) of applying the abrasive tape against the journal (4) to be machined and that the machine incorporates common means, during the machining process, of continuously driving all the receiving spools (13, 25) of the abrasive tapes (11).

2. Machine in accordance with claim 1, whereby each arm (8) is provided with a removable fixture, onto which can be fitted a removable cassette (10), housing an abrasive tape feeding spool (12) and an abrasive tape receiving spool (13), a roller (14) applying the tape against the journal to be machined, as well as the necessary means of coupling the receiving spool of the cassette to the said drive means.

3. Machine in accordance with claim 2, whereby the said coupling means incorporate a small shaft (15) rotating within the said arm (8), carrying on one side of the arm the coupling arrangements with the cassette receiving spool (13), and on the other side of the arm, a wheel or pulley (16) connected by means of a drive-belt or a similar means of transmission (17) to the wheel or pulley (18) of a drive shaft (9) which is common to all the cassette receiving spools of all the arms, the drive shaft also acting as a pivot shaft for all the arms (8) located on one side of the workpiece.

4. Machine in accordance with any of the previous claims, whereby the two pivot shafts (9a, 9b) for the two sets of arms (8), consist of two drive-shafts linked to each other by a drive belt or a similar device. (19, 20)

5. Machine in accordance with claim 1, whereby each arm (8) is provided with an abrasive tape application roller (29) and the abrasive tapes (11), associated with all the arms, are unwound from the non-driven feed spools (23), mounted on a common shaft (24) and rewound on the driven tape receiving spools (25) mounted on a drive shaft (26) common to all tape receiving spools for all the machine arms.

6. Machine in accordance with any of the above claims, whereby the arms (8) are equally positioned on either side of the component (3) to be machined, in such a way that the means for applying the abrasive tape (14, 29) used for machining the successive journals (4) of the workpiece are applied alternately from opposite sides of the component against the journals to be machined.

7. Machine in accordance with claim 6, whereby the arms (8) are made to pivot around two axis (9a, 9b) in such a way that, each time, two arms (8a, 8b, 8c, 8d, 8e, 8f, 8g, 8h) pivot in the same plane between two successive journals to be machined, whilst the means for applying the abrasive tape (14, 29) are located on opposite sides of the said two arms.
